# EUROPÄISCHE PATENTSCHRIFT

(11) **EP 2 909 535 B1**
(45) Veröffentlichungstag und Bekanntmachung des Hinweises auf die Patenterteilung: **04.12.2019**
(21) Anmeldenummer: 13770471.4
(22) Anmeldetag: 26.09.2013
(51) Int. Cl.: F23N 1/00

(54) **VERFAHREN ZUM BETRIEB EINES GASKOCHGERÄTS UND GASKOCHGERÄT**
METHOD FOR OPERATING A GAS COOKING APPLIANCE AND GAS COOKER
PROCÉDÉ DE FONCTIONNEMENT D'UN APPAREIL DE CUISSON GAZ ET CUISINIÈRE À GAZ

(30) Priorität: 18.10.2012 DE 102012219039
(43) Veröffentlichungstag der Anmeldung: 26.08.2015
(73) Patentinhaber: E.G.O. Elektro-Gerätebau GmbH, 75038 Oberderdingen (DE)
(72) Erfinder: LAUSER, Achim, 71299 Wimsheim (DE); HILLER, Axel, 76703 Kraichtal (DE)
(74) Vertreter: Patentanwälte Ruff, Wilhelm, Beier, Dauster & Partner mbB
(86) Internationale Anmeldenummer: PCT/EP2013/070091
(87) Internationale Veröffentlichungsnummer: WO 2014/060201

(56) Entgegenhaltungen:
- EP-A1- 1 152 190
- EP-A2- 2 312 212
- WO-A2-2008/044107
- DE-A1- 19 601 517
- DE-U1- 29 901 632
- US-A1- 2010 001 087

## Beschreibung

Die Erfindung betrifft ein Verfahren zum Betrieb eines Gaskochgeräts mit mehreren Gasbrennern sowie ein entsprechendes Gaskochgerät, mit dem dieses Verfahren durchgeführt werden kann.

Es ist beispielsweise aus der DE 10148642 A1 bekannt, dass bei einem entsprechenden Verfahren Gasventile den Gasfluss zu einem Gasbrenner steuern und als elektrisch steuerbare Motor- bzw. Servoventile ausgebildet sind. Deren Ventilstellung kann in Abhängigkeit von einer an einer Bedieneinrichtung vorgewählten Soll-Position und einer an der Kochstelle gemessenen Ist-Temperatur geregelt werden.

Aus der DE 19949600 A1 ist allgemein ein Gaskochgerät bekannt, bei dem eine elektrische bzw. elektronische Steuereinrichtung den Gaszufluss automatisch einstellen kann.

Aus der US 2010/0001087 A1 ist es bekannt, an einer Vielzahl von zusammengeschalteten Gasbrennern die Leistung mittels jeweils einem pro Gasbrenner vorgesehenen Gasventil beliebig einzustellen. Dazu werden die Gasventile von einer zentralen Steuerung angesteuert.

Aus der WO 2008/044107 A2 ist ein Gaskochfeld bekannt, das automatische Gasventile sowie ein Sicherheitssystem für diese aufweist. In den Gaszuleitungen, insbesondere einer zentralen Gaszuleitung für die automatischen Gasventile, ist ein Gasdurchflussdetektor angeordnet. Damit soll ein ungewünschter Gasdurchfluss erkannt werden, der nicht auftreten darf, wenn sämtliche automatische Gasventile geschlossen sind.

Aus der EP 1152190 A1 ist ein weiteres Gaskochgerät bekannt, welches als Gaskochfeld ausgebildet ist und mehrere Gasventile aufweist. Zum Antrieb der Gasventile sind Schrittmotoren vorgesehen, welche von einer zentralen Steuerung angesteuert werden.

### Aufgabe und Lösung

Der Erfindung liegt die Aufgabe zugrunde, ein eingangs genanntes Verfahren sowie ein eingangs genanntes Gaskochgerät zu schaffen, mit denen Probleme des Standes der Technik gelöst werden können und es insbesondere möglich ist, den Betrieb eines Gasbrenners sinnvoll und komfortabel durchzuführen.

Gelöst wird diese Aufgabe ein Verfahren mit den Merkmalen des Anspruchs 1 sowie durch ein zur Durchführung des Verfahrens ausgebildetes Gaskochgerät nach Anspruch 11.

Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für das Gaskochgerät beschrieben. Sie sollen jedoch unabhängig davon sowohl für das Verfahren als auch für das Gaskochgerät selbstständig gelten können. Der Wortlaut der Ansprüche wird durch ausdrückliche Bezugnahme zum Inhalt der Beschreibung gemacht.

Es ist vorgesehen, dass ein Gaszufluss zu den einzelnen Gasbrennern, der deren Gasflamme und somit auch Leistung bestimmt, über je mindestens ein zugeordnetes Gasventil erfolgt. Ein solches Gasventil kann von einer Steuerung des Gaskochgeräts entsprechend angesteuert werden, wie im Folgenden erläutert wird.

Es wird in dem Fall, dass mindestens ein erster Gasbrenner mit einer Leistung betrieben wird, die unterhalb seiner Maximalleistung liegt, was bedeutet, dass sein Gaszufluss unterhalb eines maximalen Gaszuflusses zu dem Gasbrenner bzw. durch das Gasventil liegt, das Zuschalten eines zweiten Gasbrenners des Gaskochgeräts erkannt. Dieser zweite Gasbrenner ist an derselben Gaszuleitung angeschlossen wie der erste Gasbrenner, und zwar entweder bezogen auf eine Gaszuleitung bzw. ein Gasversorgungsrohr innerhalb des Gaskochgeräts oder aber auf eine von außen in das Gaskochgerät hineinführende Gasleitung. Dann wird die Leistung an dem ersten Gasbrenner dauerhaft erhöht bzw. der Gaszufluss zu dem ersten Gasbrenner wird erhöht. Damit wird erreicht, dass der systembedingte Druckabfall innerhalb dieser Gaszuleitung oder gemeinsamen Gasversorgung durch das Zuschalten des zweiten Gasbrenners nicht dazu führt, dass die Gasflamme am ersten Gasbrenner geringer bzw. kleiner wird oder unangenehm flackert. Anders ausgedrückt, dem ersten Gasbrenner wird durch stärkeres Öffnen seines Gasventils wieder etwas mehr Gas zugeführt als verstärkter Gaszufluss, um dadurch den verminderten Gaszufluss durch den Druckabfall im System aufgrund des Zuschaltens des zweiten Gasbrenners auszugleichen. Der Druck am ersten Gasbrenner bleibt nach dem Zuschalten des zweiten Gasbrenners nämlich systembedingt niedriger, da der erhöhte Gasdurchfluss zu einem systembedingten Druckabfall in der Gaszufuhr und somit auch am ersten Gasbrenner führt. Wird der erste Gasbrenner dabei schon mit seiner Maximalleistung betrieben, so ist dies allerdings nicht möglich, da die Gaszufuhr nicht weiter erhöht werden kann. Allgemein ist zu beachten, dass durch einen Bohrungsdurchmesser von 6mm oder 8mm am vorgeschalteten Sicherheits-/Hauptventil und/oder durch einen Rohr- bzw. einen Schlauchdurchmesser der Gasdurchfluss bzw. der Gaszufluss zu den Gasventilen eingeschränkt ist, also nicht beliebig viel Gas hindurchfließen kann. Eine Brennerdüse hat vorteilhaft einen Durchmesser von etwa 1 mm, so dass das Zuschalten eines einzigen Gasbrenners den Gasdruck senken kann und somit auch den Gaszufluss zu den anderen Gasbrennern. Ein Eingangsdruck kann abhängig von der Gasart und dem Land zwischen 10 mbar und 50 mbar liegen.

In weiterer Ausgestaltung der Erfindung kann vorgesehen sein, dass die kurzfristige Erhöhung bedeutet, dass die Leistung an dem ersten Gasbrenner bzw. der Gaszufluss zu dem ersten Gasbrenner sofort erhöht wird, wenn der zweite Gasbrenner zugeschaltet wird bzw. wenn dessen Gasventil geöffnet wird. Die zeitliche Abstimmung sollte hier so erfolgen, dass durch das Zuschalten des zweiten Gasbrenners die Gasflamme am ersten Gasbrenner nicht störend zusammenfällt bzw. kleiner wird, andererseits sollte aber auch nicht durch ein zu schnelles Erhöhen des Gaszuflusses zu dem ersten Gasbrenner dessen Gasflamme störend groß werden. Hier empfiehlt es sich besonders bevorzugt, abhängig vom jeweils gewählten konstruktiven Aufbau des Gaskochgeräts, insbesondere bezüglich Durchmessers und Abmessungen der Gaszuleitung und abhängig von der jeweiligen Position der Gasbrenner bzw. ihrer Gasventile an der Verrohrung der Gaszuleitung, die entsprechenden Zeiten im Detail zu ermitteln.

Des Weiteren sollte die Leistung am ersten Gasbrenner im Wesentlichen schlagartig erhöht werden, da ja auch für den zweiten Gasbrenner bei dessen Inbetriebnahme die Leistung, insbesondere wenn es eine höhere Leistung sein soll, im Wesentlichen schlagartig eingestellt wird. Dabei kann zwar eine konstruktionsbedingte Verzögerung nicht vermieden werden, aber sie sollte zumindest klein gehalten werden bzw. es sollte bei dieser Ausgestaltung keine weitere, evtl. unnötige Verzögerung auftreten.

Als vorteilhaft wird es angesehen, wenn der Gaszufluss zu dem ersten Gasbrenner um 5 % bis 30 % erhöht wird bzw. das Gasventil entsprechend weiter geöffnet wird für diese Erhöhung. Damit lässt sich ein üblicherweise entstehender Druckabfall beim Zuschalten eines zweiten Gasbrenners ausgleichen.

In nochmals weiterer Ausgestaltung der Erfindung ist es von Vorteil, wenn der erhöhte Gaszufluss zu dem ersten Gasbrenner davon abhängt, auf welche Leistungshöhe der erste Gasbrenner eingestellt ist. Zusätzlich oder alternativ sollte der erhöhte Gaszufluss zu dem ersten Gasbrenner von einer Leistungshöhe abhängen, die am zweiten Gasbrenner eingestellt ist bzw. mit der der zweite Gasbrenner betrieben werden soll. Die Erhöhung des Gaszuflusses für den ersten Gasbrenner sollte nämlich, soweit es möglich ist, stärker sein, je höher die für den zweiten Gasbrenner eingestellte Leistung ist. Damit soll eben erreicht werden, wie zuvor erläutert worden ist, dass der Gaszufluss bzw. die Leistung für den ersten Gasbrenner möglichst nicht oder nur minimal schwankt bzw. einbricht, wenn der zweite Gasbrenner eingeschaltet wird bzw. mit Gas versorgt wird. Dies wird vorteilhaft für mehrere Gasbrenner, beispielsweise an einem Gaskochfeld, empirisch ermittelt, auch in Abhängigkeit von ihrer Anordnung an einem Gaszufluss bzw. einer internen Gasleitung, und in einer Steuerung abgelegt, vorteilhaft als look-up table.

Des Weiteren ist es bei der Erfindung auch möglich, dass in dem Fall, dass der erste Gasbrenner bereits mit einer Leistung entsprechend der Maximalleistung betrieben wird, der Gaszufluss zu dem zweiten Gasbrenner langsam erhöht wird. Dies gilt auch für den Fall, dass die vorgesehene Leistungserhöhung nicht durchgeführt werden kann, um eine Gasdruckschwankung auszugleichen. Auch dadurch kann, wie zuvor angesprochen, ein Kleinerwerden bzw. Flackern der Gasflamme am ersten Gasbrenner vermieden werden. Dieses langsame Erhöhen des Gaszuflusses zu dem zweiten Gasbrenner kann sich über einen Zeitraum von größer als 2 sec bis 5 sec erstrecken, während der zweite Gasbrenner auf die eingestellte Leistungshöhe bzw. den dadurch bedingten Gaszufluss hochgefahren wird durch langsames Öffnen des entsprechenden Gasventils.

Des Weiteren ist es mit der Erfindung möglich, dass in dem Fall, dass der erste Gasbrenner mit einer Leistung betrieben wird, bei der die vorgenannte Erhöhung nur teilweise möglich ist, der Gaszufluss zu dem zweiten Gasbrenner ebenfalls nur langsam erhöht wird. Auch hier können wieder die vorgenannten 2 sec bis 5 sec für den zweiten Gasbrenner vorgesehen sein.

Des Weiteren soll es auch noch im Rahmen der vorliegenden Erfindung liegen, wenn der zweite Gasbrenner des Gaskochgeräts nicht von Null ausgehend zugeschaltet wird, sondern in seiner Leistung erhöht wird, insbesondere deutlich erhöht wird, beispielsweise auf mehr als 50 %. Auch so kann erreicht werden, dass der Betrieb des ersten Gasbrenners möglichst nahe an dem eingestellten Betrieb erfolgt nach Zuschalten bzw. Hochschalten des zweiten Gasbrenners.

In nochmals weiterer Ausgestaltung der Erfindung kann vorgesehen sein, dass die Gasbrenner mit Gasventilen betrieben werden, die für mehr Gasdurchfluss bzw. Leistung als die nominale Leistung des Gasbrenners ausgelegt sind, beispielsweise für 20% bis 40% oder sogar 50% mehr. Dann ist nämlich eine deutliche dauerhafte Erhöhung des Gaszuflusses zum Ausgleich eines geringeren Gasdrucks aufgrund Zuschaltens weiterer Gasbrenner noch möglich. Im Einzel-Betrieb wird das Gasventil eben nicht ganz geöffnet für eine eingestellte Maximalleistung.

In der beschriebenen Steuerung des erfindungsgemäßen Gaskochgeräts wird also eine eingestellte Leistung am ersten Gasbrenner mit seiner Maximalleistung verglichen. Des Weiteren wird die für den ersten Gasbrenner eingestellte Leistung mit einer Leistung verglichen, mit der ein zweiter Gasbrenner zugeschaltet oder um die er erhöht werden soll. Daraus zieht dann die Steuerung die entsprechenden Schlüsse bzw. Befehle für zumindest das Gasventil des ersten Gasbrenners, vorzugsweise auch für das Gasventil des zweiten Gasbrenners.

Vorteilhaft weist das Gaskochgerät also mindestens die zwei Gasbrenner auf, besonders vorteilhaft vier oder sechs Gasbrenner. Die mindestens zwei Gasbrenner sind bevorzugt nebeneinander an dem Gaskochgerät angeordnet, insbesondere wenn es ein Gaskochfeld ist. Besonders bevorzugt sind sie direkt nebeneinander angeordnet, wobei ein Abstand beispielsweise 5 cm bis 30 cm oder 40 cm betragen kann. Vorteilhaft kann allgemein jeder der Gasbrenner eine eigene autarke Kochstelle eines Gaskochfelds bilden.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine schematische Darstellung eines Gaskochfelds mit drei Gasbrennern in einem Zustand, bei dem nur der erste Gasbrenner in Betrieb ist,
- Fig. 2A und 2B: das Gaskochfeld aus Fig. 1 mit einem zugeschalteten zweiten Gasbrenner und
- Fig. 3 - 5: verschiedene Verläufe für den Gaszufluss zu einem ersten eingeschalteten Gasbrenner beim Zuschalten eines weiteren Gasbrenners.

### Detaillierte Beschreibung der Ausführungsbeispiele

In Fig. 1 ist eine schematische Darstellung eines Gaskochfelds 11 gezeigt, welches eine Kochfeldplatte 12 aufweist. An bzw. oberhalb dieser sind drei Gasbrenner 14a bis 14c vorgesehen. Jeder der Gasbrenner 14a bis 14c weist ein ihm zugeordnetes Gasventil 16a bis 16c auf, welches den Gaszufluss regelt, und ist als eigene autarke Kochstelle ausgebildet. Es ist eine Versorgungsleitung 18 vorgesehen, die von außen in das Gaskochfeld 11 führt und zuerst an ein Sicherheitsventil 17 geht. Danach geht die Versorgungsleitung 18' weiter zu drei Einzelleitungen 19a bis 19c, die dann eben zu den Gasventilen 16a bis 16c führen. Der Druck an den Gasventilen 16a bis 16c ändert sich in Abhängigkeit der Gaszuflüsse durch die anderen Gasventile, die an der gleichen Versorgungsleitung 18' angeschlossen sind.

Des Weiteren weist das Gaskochfeld 11 noch drei vereinfacht dargestellte Bedienelemente 21a bis 21c sowie eine Steuerung 22 auf. Die Steuerung 22 setzt die Befehle, die ein Bediener mit den Bedienelementen 21 geben kann, insbesondere bezüglich einer gewünschten Leistung an einem der Gasbrenner 14a bis 14c, in Stellsignale für die Gasventile 16a bis 16c sowie möglicherweise auch das Sicherheitsventil 17 um.

In der Fig. 1 ist dargestellt, wie nur der Gasbrenner 14a betrieben wird und dabei eine Gasflamme 15a aufweist. Die Leistung am Gasbrenner 14a bzw. die entsprechende Größe der Gasflamme 15a kann von einem Bediener am Bedienelement 21a zusammen mit der Steuerung 22 eingestellt werden.

In der Fig. 2A ist nun dargestellt, wie sich das Bild der Gasflamme 15a' am ersten Gasbrenner 14a und einer Gasflamme 15b am zweiten Gasbrenner 14b darstellt, wenn beim Stand der Technik mittels des Bedienelements 21b der zweite Gasbrenner 14b eingeschaltet worden ist, so dass sich das zugeordnete Gasventil 16b öffnet und einen Gaszufluss bewirkt. Durch den Druckabfall im System der vorgenannten Einzelleitungen 19 und der Versorgungsleitung 18 bzw. 18' als Gaszuleitung ist der Gaszufluss zum ersten Gasbrenner 14a auf einmal etwas geringer bzw. die dort austretende Gasmenge geringer. Dies führt dazu, dass die Gasflamme 15a' der Fig. 2A kleiner ist als die Gasflamme 15a gemäß Fig. 1. Dies soll eben vermieden werden, was in der Fig. 2B dargestellt ist. Dort ist zu sehen, dass auch direkt nach Inbetriebnahme des zweiten Gasbrenners 14b mit der Gasflamme 15b am ersten Gasbrenner 14a die Gasflamme 15a gleich bleibt wie in Fig. 1. Dies hat nämlich die Steuerung 22 mit dem vorbeschriebenen Verfahren bewirkt. Mehrere dieser Verfahren sind in den folgenden Figuren dargestellt. Würde nun auch noch der dritte Gasbrenner 14c eingeschaltet, so würde die Steuerung 22 dies wieder erkennen und diesmal die Leistung bzw. die Gaszufuhr zu den beiden Gasbrennern 14a und 14b kurzfristig bzw. sofort entsprechend erhöhen.

In der Fig. 3 ist dargestellt, wie von Beginn an der erste Gasbrenner 14a mit einer Leistung abhängig von einem Gaszufluss G betrieben wird, wobei dieser Gaszufluss G etwa 80 % eines maximalen Gaszuflusses beträgt. Zu einem bestimmten Zeitpunkt soll nun ein zweiter Gasbrenner 14b eingeschaltet werden mit einer Leistung, deren Leistungshöhe prinzipiell egal ist, wobei es hier etwa 50 % eines maximalen Gaszuflusses sind. Da dies über das entsprechende Bedienelement 14b eingegeben worden ist und somit von der Steuerung 22 registriert wird, kann diese, bevor sie den entsprechenden Steuerbefehl an das zugehörige Gasventil 16b sendet, eine passende Erhöhung des Gaszuflusses G für das erste Gasventil 14a berechnen. Dann wird dort die Leistung bzw. der Gaszufluss G schnell erhöht, und zwar auf die maximalen 100 %, wenn gleichzeitig das Gasventil 16b für den zweiten Gasbrenner 14b geöffnet wird und hier auch ein sozusagen zusätzlicher Gaszufluss G fließt, der für einen Druckabfall im System sorgt. Der überhöhte Gaszufluss zu dem ersten Gasbrenner 14a wird aufrechterhalten, vorzugsweise bis zur nächsten Änderung des Gasdurchflusses G.

Im Idealfall kennt die Steuerung 22 aufgrund von einprogrammierten Erfahrungswerten die Details des Druckabfalls beim Einschalten des zweiten Gasbrenners mit einem bestimmten Leistungswert derart genau, dass bei vorgegebenem Gaszufluss zum ersten Gasbrenner die Erhöhung des Gaszuflusses optimal bestimmt werden sowie die Geschwindigkeit der Erhöhung, damit ein Bediener am Flammenbild möglichst nichts von dem Druckabfall merkt.

In der Fig. 4 ist ein ähnlicher Verlauf wie in Fig. 3 dargestellt, nur dass hier der erste Gasbrenner mit einem Gaszufluss von 60 % des maximalen Gaszuflusses betrieben wird. Da der zweite Gasbrenner mit seinem maximalen Gaszufluss zugeschaltet wird, erfolgt hier eine etwas stärkere Erhöhung des Gaszuflusses zum ersten Gasbrenner 14a, und zwar von 60 % auf 80 % des maximalen Gaszuflusses, also um ein Drittel. Bei der Fig. 3 betrug die Erhöhung ein Viertel, wobei dort eben zusätzlich noch zu berücksichtigen war, dass eine stärkere Erhöhung nicht möglich gewesen wäre. Weitere Abhängigkeiten bzw. Variationen sind anhand dieser beiden Beispiele leicht vorstellbar. Des Weiteren spielt es hier auch noch eine Rolle, wie groß im Verhältnis zueinander die Gaszuflüsse der einzelnen Gasbrenner absolut gesehen sind.

In Fig. 5 ist eine weitere Möglichkeit eines Ausgleichs dargestellt. Hier wird ein erster Gasbrenner 14a mit maximalem Gaszufluss betrieben, eine weitere Erhöhung ist also nicht möglich. Deswegen schaltet die Steuerung 22 zum entsprechenden Zeitpunkt den zweiten Gasbrenner 14b nicht schlagartig ein, wie in den Fig. 3 und 4 dargestellt, bzw. öffnet das entsprechende Gasventil 16b, sondern macht dies verzögert. Diese Verzögerung kann über eine Zeit T_{A} erfolgen, welche ebenfalls einige Sekunden betragen kann, beispielsweise 2 sec bis 5 sec. Durch diesen verlangsamten bzw. allmählichen Anstieg entsteht kein plötzlicher Druckabfall im System, sondern ein allmählicher, so dass an der Gasflamme 15a am ersten Gasbrenner 14a nur ein geringer Unterschied bemerkt wird, da gleichzeitig dessen Gaszufuhr langsam bzw. über den genannten Zeitraum verteilt reduziert wird. Zumindest wird die Auffälligkeit durch die zeitliche Verteilung reduziert.

## Patentansprüche

1. Verfahren zum Betrieb eines Gaskochgeräts (11) mit mehreren Gasbrennern (14a-c), wobei der Gaszufluss zu den einzelnen Gasbrennern über je mindestens ein zugeordnetes Gasventil (16a-c) erfolgt, wobei in dem Fall, dass mindestens ein erster Gasbrenner (14a-c) mit einer Leistung unterhalb seiner Maximalleistung betrieben wird durch Versorgung mit einem Gaszufluss unterhalb eines maximalen Gaszuflusses durch das Gasventil (16a-c), das Zuschalten eines zweiten Gasbrenners des Gaskochgeräts (11), der an derselben Gaszuleitung (18') in oder für das Gaskochgerät (11) angeschlossen ist, von der Steuerung (22) erkannt wird, **dadurch gekennzeichnet, dass** der Gaszufluss zu dem ersten Gasbrenner durch die Steuerung (22) dauerhaft erhöht wird, wobei die Erhöhung des Gaszuflusses zu dem ersten Gasbrenner durch die Steuerung (22) nach weniger als einer bis drei erfolgt.

2. Verfahren nach Anspruch 1, **dadurch gekennzeichnet, dass** der Gaszufluss zu dem ersten Gasbrenner sofort erhöht wird.

3. Verfahren nach einem der vorhergehenden Ansprüche, **dadurch gekennzeichnet, dass** der Gaszufluss zu dem ersten Gasbrenner (14a-c) um 5% bis 30% erhöht wird bzw. das Gasventil (16a-c) entsprechend weiter geöffnet wird.

4. Verfahren nach einem der vorhergehenden Ansprüche, **dadurch gekennzeichnet, dass** der erhöhte Gaszufluss zu dem ersten Gasbrenner (14a-c) davon abhängt, auf welche Leistungshöhe der erste Gasbrenner eingestellt ist.

5. Verfahren nach einem der vorhergehenden Ansprüche, **dadurch gekennzeichnet, dass** der erhöhte Gaszufluss abhängt von einer Leistungshöhe, die am zweiten Gasbrenner (14a-c) eingestellt ist.

6. Verfahren nach Anspruch 5, **dadurch gekennzeichnet, dass** der erhöhte Gaszufluss für den ersten Gasbrenner (14a-c) stärker erhöht wird je höher die eingestellte Leistung für den zweiten Gasbrenner (14a-c) ist.

7. Verfahren nach einem der vorhergehenden Ansprüche, **dadurch gekennzeichnet, dass** in dem Fall, dass der erste Gasbrenner (14a-c) mit einer Leistung nahe oder entsprechend der Maximalleistung betrieben wird, der Gaszufluss zu dem zweiten Gasbrenner (14a-c) langsam erhöht wird.

8. Verfahren nach Anspruch 7, **dadurch gekennzeichnet, dass** der Gaszufluss zu dem zweiten (14a-c) Gasbrenner über einen Zeitraum von größer zwei Sekunden bis fünf Sekunden auf die eingestellte Leistungshöhe für den zweiten Gasbrenner (14a-c) hochgefahren wird.

9. Verfahren nach einem der vorhergehenden Ansprüche, **dadurch gekennzeichnet, dass** in dem Fall, dass der erste Gasbrenner (14a-c) mit einer Leistung betrieben wird, bei der die Erhöhung gemäß Anspruch 3 nicht mehr möglich ist in vollem Umfang, der Gaszufluss zu dem zweiten Gasbrenner (14a-c) langsam erhöht wird.

10. Verfahren nach Anspruch 9, **dadurch gekennzeichnet, dass** der Gaszufluss über einen Zeitraum von größer zwei Sekunden bis fünf Sekunden auf die eingestellte Leistungshöhe für den zweiten Gasbrenner (14a-c) hochgefahren wird.

11. Gaskochgerät (11) mit mindestens zwei Gasbrennern (14a-c), wobei der Gaszufluss zu den einzelnen Gasbrennern über je ein zugeordnetes Gasventil (16a-c) erfolgt, und mit einer Steuerung (22), wobei die Steuerung (22) dazu ausgebildet ist, das Verfahren nach einem der vorhergehenden Ansprüche auszuführen und die eingestellte Leistung am ersten Gasbrenner (14a-c) mit seiner Maximalleistung zu vergleichen und mit einer für den zweiten einzuschaltenden Gasbrenner (14a-c) eingestellten Leistung.

12. Gaskochgerät nach Anspruch 11, **dadurch gekennzeichnet, dass** die mindestens zwei Gasbrenner (14a-c) nebeneinander an dem Gaskochgerät (11) angeordnet sind.

13. Gaskochgerät nach Anspruch 12, **dadurch gekennzeichnet, dass** es ein Gaskochfeld (11) ist, wobei die mindestens zwei Gasbrenner (14a-c) direkt nebeneinander angeordnet sind.

14. Gaskochgerät nach Anspruch 13, **dadurch gekennzeichnet, dass** jeder der Gasbrenner (14a-c) eine eigene autarke Kochstelle des Gaskochfelds (11) bildet.

## Claims

1. Method for operating a gas cooking appliance (11) with multiple gas burners (14a-c), wherein the gas feed flow to the individual gas burners is realized via in each case at least one associated gas valve (16a-c), wherein, in the event that at least one first gas burner (14a-c) is operated with a power below its maximum power by means of a supply with a gas feed flow below a maximum gas feed flow through the gas valve (16a-c), the activation of a second gas burner of the gas cooking appliance (11), which is connected to the same gas feed line (18') in or for the gas cooking appliance (11), is detected by the controller (22), **characterized in that** the gas feed flow to the first gas burner is permanently increased by the controller (22), wherein the increase of the gas feed flow to the first gas burner by the controller (22) is performed after less than one to three seconds.

2. Method according to Claim 1, **characterized in that** the gas feed flow to the first gas burner is increased immediately.

3. Method according to any of the preceding claims, **characterized in that** the gas feed flow to the first gas burner (14a-c) is increased by 5% to 30%, or the gas valve (16a-c) is correspondingly opened further.

4. Method according to any of the preceding claims, **characterized in that** the increased gas feed flow to the first gas burner (14a-c) is dependent on what power level the first gas burner is set.

5. Method according to any of the preceding claims, **characterized in that** the increased gas feed flow is dependent on a power level that is set at the second gas burner (14a-c).

6. Method according to Claim 5, **characterized in that** the increased gas feed flow for the first gas burner (14a-c) is increased to a greater extent the higher the power that is set for the second gas burner (14a-c).

7. Method according to any of the preceding claims, **characterized in that**, in the event that the first gas burner (14a-c) is operated with a power close or corresponding to the maximum power, the gas feed flow to the second gas burner (14a-c) is slowly increased.

8. Method according to Claim 7, **characterized in that** the gas feed flow to the second (14a-c) gas burner is raised to the set power level for the second gas burner (14a-c) over a time period of greater than two seconds to five seconds.

9. Method according to any of the preceding claims, **characterized in that**, in the event that the first gas burner (14a-c) is operated with a power in the case of which the increase according to Claim 3 is no longer possible to the full extent, the gas feed flow to the second gas burner (14a-c) is slowly increased.

10. Method according to Claim 9, **characterized in that** the gas feed flow is raised to the set power level for the second gas burner (14a-c) over a time period of greater than two seconds to five seconds.

11. Gas cooking appliance (11) having at least two gas burners (14a-c), wherein the gas feed flow to the individual gas burners is realized via in each case one associated gas valve (16a-c), and having a controller (22), wherein the controller (22) is designed to carry out the method according to any of the preceding claims and to compare the set power at the first gas burner (14a-c) with the maximum power thereof and with a power that is set for the second gas burner (14a-c) that is to be activated.

12. Gas cooking appliance according to Claim 11, **characterized in that** the at least two gas burners (14a-c) are arranged adjacent to one another on the gas cooking appliance (11).

13. Gas cooking appliance according to Claim 12, **characterized in that** said gas cooking appliance is a gas cooktop (11), wherein the at least two gas burners (14a-c) are arranged directly adjacent to one another.

14. Gas cooking appliance according to Claim 13, **characterized in that** each of the gas burners (14a-c) forms an independent, self-contained cooking point of the gas cooktop (11).

## Revendications

1. Procédé de fonctionnement d'un appareil de cuisson à gaz (11) comprenant plusieurs brûleurs à gaz (14a-c), l'alimentation en gaz des brûleurs à gaz individuels s'effectuant par le biais d'au moins une valve de gaz associée (16a-c), dans lequel, au cas où au moins un premier brûleur à gaz (14a-c) fonctionne avec une puissance en dessous de sa puissance maximale, par fourniture d'une alimentation en gaz en dessous d'une alimentation en gaz maximale par le biais de la valve de gaz (16a-c), la mise en fonctionnement d'un deuxième brûleur à gaz de l'appareil de cuisson à gaz (11) qui est raccordé à la même conduite d'alimentation en gaz (18') dans ou pour l'appareil de cuisson à gaz (11), est détectée par la commande (22), **caractérisé en ce que** l'alimentation en gaz du premier brûleur à gaz est accrue de manière durable par la commande (22), l'augmentation de l'alimentation en gaz du premier brûleur à gaz par la commande (22) s'effectuant en moins de une à trois secondes.

2. Procédé selon la revendication 1, **caractérisé en ce que** l'alimentation en gaz du premier brûleur à gaz est immédiatement accrue.

3. Procédé selon l'une quelconque des revendications précédentes, **caractérisé en ce que** l'alimentation en gaz du premier brûleur à gaz (14a-c) est accrue de 5 % à 30 % ou la vanne valve de gaz (16a-c) est ouverte davantage de manière correspondante.

4. Procédé selon l'une quelconque des revendications précédentes, **caractérisé en ce que** l'alimentation en gaz accrue du premier brûleur à gaz (14a-c) dépend de l'intensité de puissance ajustée pour le premier brûleur à gaz.

5. Procédé selon l'une quelconque des revendications précédentes, **caractérisé en ce que** l'alimentation en gaz accrue dépend d'une intensité de puissance ajustée au niveau du deuxième brûleur à gaz (14a-c).

6. Procédé selon la revendication 5, **caractérisé en ce que** l'alimentation en gaz accrue pour le premier brûleur à gaz (14a-c) est d'autant plus fortement accrue que la puissance ajustée pour le deuxième brûleur à gaz (14a-c) est élevée.

7. Procédé selon l'une quelconque des revendications précédentes, **caractérisé en ce que** dans le cas où le premier brûleur à gaz (14a-c) fonctionne à une puissance proche de la puissance maximale ou correspondant à celle-ci, l'alimentation en gaz au deuxième brûleur à gaz (14a-c) est accrue lentement.

8. Procédé selon la revendication 7, **caractérisé en ce que** l'alimentation en gaz au deuxième brûleur à gaz (14a-c) est augmentée à l'intensité de puissance ajustée pour le deuxième brûleur à gaz (14a-c) pendant un intervalle de temps de plus de deux secondes à cinq secondes.

9. Procédé selon l'une quelconque des revendications précédentes, **caractérisé en ce que** dans le cas où le premier brûleur à gaz (14a-c) fonctionne à une puissance à laquelle l'augmentation selon la revendication 3 n'est plus possible dans toute son ampleur, l'alimentation en gaz du deuxième brûleur à gaz (14a-c) est accrue lentement.

10. Procédé selon la revendication 9, **caractérisé en ce que** l'alimentation en gaz est augmentée pendant un intervalle de temps de plus de deux secondes à cinq secondes à l'intensité de puissance ajustée pour le deuxième brûleur à gaz (14a-c).

11. Appareil de cuisson à gaz (11) comprenant au moins deux brûleurs à gaz (14a-c), l'alimentation en gaz des brûleurs à gaz individuels s'effectuant par le biais d'une valve de gaz respective associée (16a-c), et comprenant une commande (22), la commande (22) étant réalisée pour mettre en oeuvre le procédé selon l'une quelconque des revendications précédentes et pour comparer la puissance ajustée au niveau du premier brûleur à gaz (14a-c) avec sa puissance maximale et avec une puissance ajustée pour le deuxième brûleur à gaz (14a-c) devant être mis en service.

12. Appareil de cuisson à gaz selon la revendication 11, **caractérisé en ce que** les au moins deux brûleurs à gaz (14a-c) sont disposés les uns à côté des autres sur l'appareil de cuisson à gaz (11).

13. Appareil de cuisson à gaz selon la revendication 12, **caractérisé en ce qu'**il s'agit d'une table de cuisson à gaz (11), les au moins deux brûleurs à gaz (14a-c) étant disposés directement les uns à côté des autres.

14. Appareil de cuisson à gaz selon la revendication 13, **caractérisé en ce que** chacun des brûleurs à gaz (14a-c) forme une zone de cuisson autonome propre de la table de cuisson à gaz (11).
